# EUROPÄISCHE PATENTSCHRIFT

(11) **EP 2 294 161 B1**
(45) Veröffentlichungstag und Bekanntmachung des Hinweises auf die Patenterteilung: **16.11.2011**
(21) Anmeldenummer: 09757241.6
(22) Anmeldetag: 29.05.2009
(51) Int. Cl.: C09K 21/02, H01B 3/02, H01B 3/08, H01B 3/12, H01B 7/29

(54) **ADERKONSTRUKTION FÜR KABEL MIT IM BRANDFALL GELTENDEM ISOLATIONS-/FUNKTIONSERHALT**
WIRE CONSTRUCTION FOR CABLES HAVING INSULATION AND FUNCTIONALITY APPLYING IN CASE OF FIRE
ENSEMBLE GAINE POUR CÂBLES, CONSERVANT SA FONCTION ET SES PROPRIÉTÉS D'ISOLATION EN CAS D'INCENDIE

(30) Priorität: 30.05.2008 DE 102008026062
(43) Veröffentlichungstag der Anmeldung: 16.03.2011
(73) Patentinhaber: Prysmian Kabel und Systeme GmbH, 52249 Eschweiler (DE)
(72) Erfinder: JANSEN, Hermann-Josef, 52249 Eschweiler (DE); KLUGE-ENGEL, Benjamin, 52379 Langerwehe (DE); INGENHAAG, Michael, 52223 Stolberg (DE); SONNENSCHEIN, Walter, 41849 Wassenberg (DE); KITTLER, Michael, NL-6351 JR Bocholtz (NL)
(74) Vertreter: Müller, Karl-Ernst
(86) Internationale Anmeldenummer: PCT/EP2009/003863
(87) Internationale Veröffentlichungsnummer: WO 2009/146858

(56) Entgegenhaltungen:
- EP-A- 1 347 464
- WO-A-2004/088676
- DE-A1- 19 717 645
- JP-A- 2002 231 068

## Beschreibung

Die Erfindung betrifft eine Ader zur Verwendung in elektrischen Kabeln mit einer einen Leiter umschließenden feuerwiderstandsfähigen Isolierung auf der Basis von vernetzbaren Polymeren mit keramikbildenden Zusätzen, bei welchem die Isolierung eine erste Schicht bestehend aus einer ersten Zusammensetzung und eine die erste Schicht außen umschließende zweite Schicht bestehend aus einer zweiten Zusammensetzung aufweist, wobei die erste und die zweite Zusammensetzung derart eingestellt sind, dass sich die Bildung einer Keramik in der ersten Schicht und in der zweiten Schicht bei unterschiedlichen Temperaturen einstellt.

Eine derartige Ader ist hinsichtlich des technischen Hintergrundes sowie hinsichtlich der Ausgestaltung von entsprechend feuerwiderstandsfähigen und daher den Isolations- und Funktionserhalt der Ader bzw. eines darauf aufgebauten Kabels im Brandfall sicherstellenden Zusammensetzungen zur Herstellung der Isolierung beispielsweise in der DE 197 17 645 C2 beschrieben. Bei derartigen für elektrische Kabel eingesetzten bekannten Adern wird üblicherweise auf den Leiter eine aus der entsprechend feuerwiderstandsfähigen eingestellten Zusammensetzung hergestellte Schicht aufgebracht, worauf dann eine weitere Ummantelung der Ader bestehend aus weiteren Isolationsschichten und/oder Schichten aus einem entsprechend geeigneten Mantelmaterial aufgebaut ist. Die einzelnen Adern werden üblicherweise zu mehr- oder vieladrigen Verseilseelen gruppiert, die zur

Herstellung von elektrischen Kabeln mit einem verbesserten Verhalten im Brandfall hinsichtlich ihres Isolations- und Funktionserhalts verwendbar sind.

Der Aufbau einer bei Temperaturbeanspruchung eine Keramik bildenden Isolierung für ein Kabel ist weiterhin in der gattungsbildenden EP 1 347 464 A1 beschrieben. Die bekannte Isolierung besteht aus zwei Schichten, die unterschiedliche, aus vernetzbaren Polymeren bestehende und keramikbildende Zusätze enthaltende Zusammensetzungen aufweisen. Es ist ein Hinweis darauf gegeben, dass durch eine Variation in der Zugabe der glasbildenden Zusätze der Temperaturbereich verändert werden kann, innerhalb dessen sich eine Keramikschicht bildet.

Schließlich ist aus der DE 195 17 392 A1 ein optisches Kabel mit einem Lichtwellenleiter bekannt, in dessen Kabelmantel eine innere Schutzschicht aus einem hitzebeständigen Material wie Glas und/oder Keramik und/oder Glimmer derart angeordnet ist, dass sie nach einer Beflammung ein röhrenförmiges Gebilde für den Schutz des Lichtwellenleiters bildet, wobei eine zweite äußere Mantelschicht aus einem feuerhemmenden Material, insbesondere einem FRNC-Material, besteht. Ein derartiger Mantelaufbau kann für eine hohe Beanspruchung im Brandfall nicht ausreichend sein.

Der Erfindung liegt die Aufgabe zugrunde, bei einer eingangs genannten Ader den Isolations- und Funktionserhalt im Brandfall zu verbessern.

Die Lösung dieser Aufgabe ergibt sich aus dem Anspruch 1; vorteilhafte Ausgestaltungen und Weiterbildungen der Erfindung aus den Unteransprüchen angegeben.

Die Erfindung sieht hierzu vor, dass die erste und die zweite Zusammensetzung derart eingestellt sind, dass sich die Bildung der Keramik in der die zweite äußere Schicht bildenden Zusammensetzung in einem Temperaturbereich zwischen 200° Celsius und 600° Celsius und damit in einem niedrigeren Temperaturbereich vollzieht als in der die innere erste Schicht bildenden Zusammensetzung mit einer Keramikbildung in einem Temperaturbereich oberhalb von 600° Celsius.

Mit der Erfindung ist der Vorteil verbunden, dass bei beginnender Temperatureinwirkung im Brandfall die Bildung die Keramisierung der zweiten äußeren Schicht bereits in einem niedrigeren Temperaturbereich einsetzt und sich vollzieht, wobei der Leiter bei Erreichen der oberen Temperaturgrenze für die Keramisierung der äußeren zweiten Schicht nicht in Berührung mit dieser Schicht steht, sondern dagegen durch die innere erste, eine Zusammensetzung mit einem höheren Keramisierungstemperaturbereich aufweisende und den Leiter unmittelbar umschließende erste Schicht isoliert ist. Wirkt bei durch eine fortdauernde Brandeinwirkung gegebenem weiteren Temperaturanstieg eine zunehmende Temperatur auf die erfindungsgemäße Aderkonstruktion ein, so kommt es im Anschluss an die Keramisierung der äußeren zweiten Schicht im weiteren Verlauf zu einer entsprechenden Keramisierung in der ersten inneren Schicht in dem für deren Zusammensetzung geltenden höheren Temperaturbereich, so dass dadurch nicht nur ein verbesserter absoluter Schutz des Leiters gegen die einwirkende Temperatur gegeben ist, sondern insbesondere auch die Zeitdauer des gesamten Keramisierungsprozesses über beide Schichten und damit des Schutzes des Leiters gegen Temperatureinwirkung verlängert ist.

Vorzugsweise kommen als keramikbildende Zusätze keramisierende Füllstoffe zum Einsatz, wie diese beispielhaft in der als nächstliegender Stand der Technik zitierten DE 197 17 645 C2 beschrieben sind, und zwar entweder in Reinform der entsprechend genannten Substanzen oder auch in Form von Mischungen dieser Substanzen, wobei sich beispielsweise durch den Einsatz von geeigneten Mischungen unterschiedliche Keramisierungstemperaturen der keramikbildenden Zusätze einstellen lassen. Ferner zählen zu den keramisierenden Füllstoffen auch deren Vorläuferverbindungen, dass heißt Substanzen, die beispielsweise unter Hitzeeinwirkung in die entsprechenden keramisierenden Füllstoffe übergehen. Auch durch deren Einsatz lassen sich unterschiedliche Keramisierungstemperaturen für die in den beiden Schichten der Kabelisolierung einzubringenden keramikbildende Zusätze einstellen.

Dabei umfasst die Erfindung auch die Einbeziehung der Bildung von glasigen Überzügen auf den sich bei Temperatureinwirkung bildenden keramischen Oberflächen durch Zugabe von geeigneten Glasbildnern, wie dies ebenfalls in der DE 197 17 645 C2 beschrieben ist. Auch hierdurch können letztlich diejenigen Temperaturen in unterschiedlicher Höhe eingestellt werden, bei denen sich innerhalb der beiden Schichten der Aderisolierung im Falle einer Feuereinwirkung die Bildung des Schutzmantels vollzieht.

Beispielsweise ist die Erfindung mit gefüllten Silikoncompounds und EPRbasierten Compounds mit Glasbildnern zu realisieren.

Insgesamt ist die Erfindung somit mit allen, dem Durchschnittsfachmann bekannten und für die jeweiligen Anforderungen geeigneten und im Einzelnen auszuwählenden Zusammensetzungen zu realisieren, so dass es auf den konkreten Aufbau der Zusammensetzungen für die Ausbildung der beiden Schichten im Einzelfall nicht ankommt. Der Fachmann kann dazu alle bekannten Grundmaterialien für den Aufbau der Isolierung zurückgreifen, solange er beachtet, dass in den die beiden unterschiedlichen Schichten ausbildenden Zusammensetzungen jeweils in unterschiedlichen Temperaturbereichen keramisierende Zusätze enthalten sind.

Die genannten Temperaturbereiche sollen dabei nur beispielhaft verstanden sein. In Abhängigkeit von den technischen Anforderungen an den Feuerwiderstand von Kabelisolierungen beziehungsweise Aderisolierungen können im Einzelfall auch andere Temperaturbereiche für die Keramisierung der keramikbildenden Zusätze ausgewählt werden, beispielsweise eine Keramisierungstemperatur von 700° Celsius in der äußeren zweiten Schicht und eine Keramisierungstemperatur von 900° Celsius in der inneren ersten Schicht. Für die Einstellung der Temperaturbereiche im Einzelnen stehen dem Fachmann dabei unterschiedliche Grundbestandteile, in der Regel auf der Basis von vernetzbaren Polymeren, und unterschiedliche keramische Zusätze und deren Mischungen, wie beschrieben, zur Verfügung.

Es kann weiterhin vorgesehen sein, dass auf die feuerwiderstandsfähige Isolierung wenigstens eine weitere Schicht eines Isoliermaterials und/oder eines Mantelmaterials aufgebracht ist.

In einer an sich bekannten Weise kann der innere Leiter als blanker oder metallumhüllter Kupferleiter ausgebildet sein, ferner als eindrähtiger, mehrdrähtiger oder feindrähtiger Kupferleiter.

Wie sich aus der schematischen Darstellung einer erfindungsgemäßen Aderkonstruktion in der Zeichnung ergibt, wird ein innerer Leiter 10 von einer ersten inneren Schicht 11 umschlossen, wobei die innere erste Schicht 11 von einer zweiten, äußeren Schicht 12 umschlossen ist. Die beiden Schichten 11 und 12 bestehen jeweils aus unterschiedlichen Zusammensetzungen auf der Basis von vernetzbaren Polymeren, die aufgrund ihrer keramikbildenden Zusätze wie Füllstoffe und/oder Glasbildner unterschiedliche Temperaturbereiche der Umwandlung vom elastomeren Bereich hin zum keramischen Bereich aufweisen. Insbesondere durch die Zugabe von unterschiedliche Zersetzungs- bzw. Schmelzpunkte aufweisenden keramisierenden mineralischen Füllstoffen und/oder Glasbildern ist es möglich, die für die Realisierung der Erfindung erforderlichen unterschiedlichen Reaktionstemperaturen in den beiden für die Ausbildung der beiden Schichten 11 und 12 jeweils zusammengestellten Zusammensetzungen einzustellen. Dabei können die Zusammensetzungen jeweils so ausgelegt werden, dass sich die Isolationen im Übergangsbereich gegenseitig elektrisch und mechanisch unterstützen. So liegt die Temperatur, bei der die Keramisierung der eingesetzten Füllstoffe in der äußeren zweiten Schicht 12 beginnt, in einem Ausführungsbeispiel der Erfindung bei circa 200° Celsius, während die Keramisierungstemperatur der entsprechend eingesetzten andersartigen mineralischer Füllstoffe der inneren ersten Schicht 11 oberhalb von 600° Celsius liegt.

Über diesen zwei Schichten 11 und 12 können weitere Schichten an Isolationsmaterial oder Mantelmaterial aufgebracht sein, um die Aderkonstruktion zu vervollständigen.

## Patentansprüche

1. Ader zur Verwendung in elektrischen Kabeln mit einer einen Leiter (10) umschließenden feuerwiderstandsfähigen Isolierung auf der Basis von vernetzbaren Polymeren mit keramikbildenden Zusätzen, bei welchem die Isolierung eine erste Schicht (11) bestehend aus einer ersten Zusammensetzung und eine die erste Schicht (11) außen umschließende zweite Schicht (12) bestehend aus einer zweiten Zusammensetzung aufweist, wobei die erste und die zweite Zusammensetzung derart eingestellt sind, dass sich die Bildung einer Keramik in der ersten Schicht (11) und in der zweiten Schicht (12) bei unterschiedlichen Temperaturen einstellt, **dadurch gekennzeichnet, dass** die erste und die zweite Zusammensetzung derart eingestellt sind, dass sich die Bildung der Keramik in der die zweite äußere Schicht (12) bildenden Zusammensetzung in einem Temperaturbereich zwischen 200° Celsius und 600° Celsius und damit in einem niedrigeren Temperaturbereich vollzieht als in der die innere erste Schicht (11) bildenden Zusammensetzung mit einer Keramikbildung in einem Temperaturbereich oberhalb von 600° Celsius.

2. Ader nach Anspruch 1, **dadurch gekennzeichnet, dass** auf die aus den beiden Schichten (11, 12) bestehende feuerwiderstandsfähigen Isolierung wenigstens eine weitere Schicht eines Isoliermaterials und/oder eines Mantelmaterials aufgebracht ist.

3. Ader nach Anspruch 1 oder 2, **dadurch gekennzeichnet, dass** der Leiter (10) aus Kupfer besteht.

4. Ader nach Anspruch 3, **dadurch gekennzeichnet, dass** der Leiter (10) als blanker Kupferleiter ausgebildet ist.

5. Ader nach Anspruch 3, **dadurch gekennzeichnet, dass** der Leiter (10) als metallumhüllter Kupferleiter ausgebildet ist.

6. Ader nach einem der Ansprüche 3 bis 5, **dadurch gekennzeichnet, dass** der Kupferleiter (10) eindrähtig ausgebildet ist.

7. Ader nach einem der Ansprüche 3 bis 5, **dadurch gekennzeichnet, dass** der Kupferleiter (10) mehrdrähtig ausgebildet ist.

8. Ader nach einem der Ansprüche 3 bis 5, **dadurch gekennzeichnet, dass** der Kupferleiter (10) feindrähtig ausgebildet ist.

## Claims

1. Wire for use in electrical cables with a fire-resistant insulation surrounding a conductor (10) on the basis of cross-linkable polymers with ceramic-forming additives, where the insulation comprises a first layer (11) consisting of a first composition and a second layer (12) consisting of a second composition and surrounding the first layer (11) on the outside, wherein the first and the second composition are designed such that forming a ceramisation in the first layer (11) and in the second layer (12) takes place at different temperatures, **characterised in that** the first and the second composition are designed such that forming a ceramisation in the composition forming the second outer layer (12) takes place in a temperature range of between 200° Celsius and 600 ° Celsius and therefore in a lower temperature range than in the composition forming the inner first layer (11) with a ceramisation in a temperature range above 600 ° Celsius.

2. Wire according to claim 1, **characterised in that** one further layer of an insulation material and/or sheathing material is applied onto the fire-resistant insulation consisting of the two layers (11, 12).

3. Wire according to one of claims 1 to 2, **characterised in that** the conductor (10) consists of copper.

4. Wire according to claim 3, **characterised in that** the conductor (10) is a blank copper conductor.

5. Wire according to claim 3, **characterised in that** the conductor (10) is a metal-surrounded copper conductor.

6. Wire according to one of the claims 3 to 5, **characterised in that** the copper conductor (10) is formed as a single-strand conductor.

7. Wire according to one of claims 3 to 5, **characterised in that** the copper conductor (10) is formed as a multi-strand conductor.

8. Wire according to one of claims 3 to 5, **characterised in that** the copper conductor (10) is formed as a fine-strand conductor.

## Revendications

1. Fil destiné à être utilisé dans des câbles électriques avec une isolation ignifuge entourant un conducteur (10) à base de polymères réticulables avec des additifs formant de la céramique, l'isolation présentant une première couche (11) constituée d'une première composition et une deuxième couche (12) entourant extérieurement la première couche (11) et constituée d'une deuxième composition, la première et la deuxième composition étant ajustées de telle sorte que la formation d'une céramique dans la première couche (11) et dans la deuxième couche (12) se produit à des températures différentes, **caractérisé en ce que** la première et la deuxième composition sont ajustées de telle sorte que la formation de la céramique dans la composition formant la deuxième couche extérieure (12) se produit dans une plage de température comprise entre 200° Celsius et 600° Celsius et donc dans une plage de température inférieure à celle de la composition formant la première couche intérieure (11) dans laquelle la céramique se forme dans une plage de température supérieure à 600° Celsius.

2. Fil selon la revendication 1, **caractérisé en ce qu'**au moins une autre couche de matière isolante et/ou de matière enveloppante est appliquée sur l'isolation ignifuge constituée des deux couches (11, 12).

3. Fil selon la revendication 1 ou 2, **caractérisé en ce que** le conducteur (10) est en cuivre.

4. Fil selon la revendication 3, **caractérisé en ce que** le conducteur (10) est réalisé sous forme de conducteur en cuivre nu.

5. Fil selon la revendication 3, **caractérisé en ce que** le conducteur (10) est réalisé sous forme de conducteur en cuivre revêtu de métal.

6. Fil selon l'une quelconque des revendications 3 à 5, **caractérisé en ce que** le conducteur en cuivre (10) est réalisé sous forme de monobrin.

7. Fil selon l'une quelconque des revendications 3 à 5, **caractérisé en ce que** le conducteur en cuivre (10) est réalisé sous forme de multibrins.

8. Fil selon l'une quelconque des revendications 3 à 5, **caractérisé en ce que** le conducteur en cuivre (10) est réalisé sous forme de brins fins.
